# EUROPÄISCHE PATENTANMELDUNG

(11) **EP 0 375 985 A1**
(43) Veröffentlichungstag der Anmeldung: **04.07.1990**
(21) Anmeldenummer: 89122119.4
(22) Anmeldetag: 30.11.1989
(51) Int. Cl.: A41D 27/20

(54) **Diebstahlsicherheitsvorrichtung für Kleidertaschen, insbesondere von Hosentaschen**

(30) Priorität: 15.12.1988 IT 486588
(71) Anmelder: Gasser, Karl, I-39043 Chiusa BZ (IT)
(72) Erfinder: Gasser, Karl, I-39043 Chiusa BZ (IT)
(74) Vertreter: Fuhlendorf, Jörn, Dipl.-Ing.

(57) **Zusammenfassung**

Es wird eine Diebstahlsicherheitsvorrichtung (7) für Kleidertaschen, insbesondere Hosentaschen, beschrieben, die dazu bestimmt ist, die Entwendung von Gegenständen, beispielsweise einer Brieftasche, aus der Tasche zufolge des Aufschneidens des Außenstoffes (4) der Tasche mittels z.B. eines Messers sehr zu erschweren.

Gemäß der Erfindung wird die Diebstahlsicherheitsvorrichtung durch ein Metallnetz (9, 10,11-14) gebildet, von dem sich mindestens zwei Verbindungselemente (15, 16) erstrecken, die dazu bestimmt sind, an verschiedenen Stellen am Innenstoff der Tasche derart befestigt zu werden, daß das Metallnetz sich auf den größten Teil der Innenfläche des Außentuches (4) der Tasche anordnet, sodaß das Metallnetz zwischen dem in der Tasche enthaltenen Gegenstand und dem Außentuch der Tasche angeordnet ist.

## Beschreibung

Die vorliegende Erfindung bezieht sich auf eine Diebstahlsicherheitsvorrichtung für Kleidertaschen, insbesondere von Hosentaschen.

Wohl bekannt ist das Problem, das den Fahrgästen beispielsweise in Untergrundbahnen bereitet wird, wenn Taschendiebe ihnen Brieftaschen aus den Hosentaschen entwenden, indem sie Schneidwerkzeuge zum Aufschneiden des Außentuches der Tasche verwenden: so wird nämlich die Brieftasche zugänglich, um vom Taschendieb mit einer Hand ergriffen und entwendet zu werden.

Die Aufgabe der vorliegenden Erfindung besteht darin, diesen Nachteil zu beheben und eine Lösung vorzuschlagen, mit der die Entwendung von Gegenständen aus den Taschen mittels Messern so gut wie unmöglich gemacht wird.

Diese Aufgabe wird erfindungsgemäß durch die Herstellung einer Diebstahlsicherheitsvorrichtung gelöst, die dadurch gekennzeichnet ist, daß sie durch ein Metallnetz gebildet wird, von dem sich mindestens zwei Verbindungsglieder erstrecken, die dazu bestimmt sind, an verschiedenen Stellen des Innenstoffes der Tasche derart befestigt zu werden, daß sich das Metallnetz über den größten Teil der Innenfläche des Außentuches der Tasche anordnet, sodaß das Metallnetz zwischen dem in der Tasche enthaltenen Gegenstand und dem Außentuch der Tasche angeordnet ist.

Weitere Merkmale der vorliegenden Erfindung ergeben sich aus den Unteransprüchen.

Die Einzelheiten und die Vorteile der Diebstahlsicherheitsvorrichtung gemäß der Erfindung werden nachfolgend anhand einer in der beigelegten Zeichnung dargestellten Ausführungsform erläutert. In der Zeichnung zeigen,
Figur 1 in einer schematischen, perspektivischen Ansicht den Gesäßteil einer Hose mit zwei Taschen,
Figur 2 eine Tasche in einer teilweise aufgebrochenen, vergrößerten perspektivischen Ansicht, im wesentlichen längs der Linie II-II aus Figur 1,
Figur 3 die erfindungsgemäße Diebstahlsicherheitsvorrichtung in schematischer Vorderansicht, und
Figur 4 und 5 jeweils eine Einzelheit aus Figur 3.

In Figur 1 ist der Gesäßteil einer Hose ersichtlich, die im allgemeinen mit dem Bezugszeichen 1 angegeben ist und mit zwei Taschen 3 versehen ist. Jede Tasche 3 (Figur 2) besitzt ein Außentuch 4, das längs der Seitenränder 5 und 6 und längs des unteren Randes 7 mit dem Stoff der Hose 1 vernäht ist. Oben liegt das Tuch 4 frei, sodaß die Einführöffnung z.B. für eine Brieftasche in den Aufnahmeraum zwischen dem Tuch 4 und der Hose 1 gebildet wird.

Erfindungsgemäß ist zwischen dem Tuch 4 und dem Stoff der Hose 1 eine Diebstahlsicherheitsvorrichtung angeordnet, die im allgemeinen mit der Bezugsnummer 7 angegeben ist, vorzugsweise mit Zwischenlage eines Wandtuches 8.

Wie in Figur 3 dargestellt, ist die Diebstahlsicherheitsvorrichtung 7 von zwei seitlichen Metalldrähten 9 und 10, die im wesentlichen in vertikaler Richtung angeordnet werden, und durch eine Vielzahl, im vorliegenden Fall vier Kettchen 11, 12, 13 und 14 gebildet, die im wesentlichen horizontal zwischen den beiden Metalldrähten 9 und 10 gespannt sind. Jeder Metalldraht 9, 10 weist an seinen freien Enden eine Haken 15 bzw. 16 auf, der seitlich nach oben gebogen ist, um mittels nicht dargestellten Nieten im Bereich der Taschennähte 5, 6 und 7 befestigt zu werden, die meistens schon bei gewissen Hosenarten wie z.B. bei den Blue Jeans vorgesehen sind. Jeder Metalldraht ist überdies zur Bildung einer Vielzahl von Augen, im vorliegenden Fall vier, d.h. 17, 18, 19, 20 gebogen, die dazu bestimmt sind, an den entsprechenden Enden der Kettchen 11, 12, 13 und 14 eingehängt zu werden. Die unteren Augen 20 sind überdies zum Einhängen eines Metalldrahtes 21 bestimmt, dessen mittiges Auge 22 zum Einhaken eines Zuggliedes 23 dient, das in 24 an der tiefsten Stelle der Tasche 3 befestigt wird.

Die Augen 18 und 19 sind hingegen an entsprechenden Zuggliedern 25 einhängbar, die auch in diesem Fall z.B. mittels Nieten 26 im Bereich der Nähte 5 und 6 der Tasche 3 befestigt werden können.

Es ist hervorzuheben, daß die Diebstahlsicherheitsvorrichtung beim Aufschneiden der Tasche 3 vor allem in vertikaler Richtung so gut wie möglich unmöglich macht, wobei so die Entwendung von in der Tasche enthaltenen Gegenständen verhindert wird. Um den Inhalt der Tasche vor etwaigen Beschädigungen seitens der Diebstahlsicherheitsvorrichtung zu schützen, ist zwischen dem Inhalt und dieser Vorrichtung eine Tuchwand 8 vorgesehen.

## Patentansprüche

1. Diebstahlsicherheitsvorrichtung für Kleidertaschen, insbesondere Hosentaschen, dadurch gekennzeichnet, daß sie durch ein Metallnetz, von dem sich Verbindungselemente zur Befestigung an verschiedenen Stellen am inneren Stoff der Tasche erstrecken, derart gebildet ist, daß das Metallnetz am größten Teil der Innenfläche des Außentuches der Tasche angeordnet wird.

2. Diebstahlsicherheitsvorrichtung gemäß Anspruch 1, dadurch gekennzeichnet, daß das Metallnetz aus einer Vielzahl von Kettchen besteht, von denen jedes an ihren freien Enden in Augen von zwei Metalldrähten eingehängt ist, die untereinander parallel angeordnet sind und deren Enden im Bereich der Seitennähte der Tasche befestigt sind.

3. Diebstahlsicherheitsvorrichtung nach Anspruch 2, dadurch gekennzeichnet, daß jedes Auge überdies dazu bestimmt ist, an Zuggliedern eingehängt zu werden, deren freies Ende dazu bestimmt ist, im Bereich der Seitennähte befestigt zu werden.
